# EUROPÄISCHE PATENTSCHRIFT

(11) **EP 3 554 719 B1**
(45) Veröffentlichungstag und Bekanntmachung des Hinweises auf die Patenterteilung: **21.04.2021**
(21) Anmeldenummer: 17807870.5
(22) Anmeldetag: 01.12.2017
(51) Int. Cl.: B05B 16/20, B05B 1/14, B05B 13/04, B05D 1/02, B05D 1/26, B05D 1/36, B05D 7/14, B05D 7/00

(54) **LACKIERANLAGE UND ENTSPRECHENDES LACKIERVERFAHREN**
COATING SYSTEM AND CORRESPONDING COATING METHOD
INSTALLATION DE REVÊTEMENT ET MÉTHODE DE REVÊTEMENT ASSOCIÉE

(30) Priorität: 14.12.2016 DE 102016014953
(43) Veröffentlichungstag der Anmeldung: 23.10.2019
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE); HERRE, Frank, 71739 Oberriexingen (DE); SOTZNY, Steffen, 71720 Oberstenfeld (DE)
(74) Vertreter: v. Bezold & Partner Patentanwälte - PartG mbB
(86) Internationale Anmeldenummer: PCT/EP2017/081105
(87) Internationale Veröffentlichungsnummer: WO 2018/108567

(56) Entgegenhaltungen:
- EP-A1- 3 156 138
- WO-A1-2005/075170
- FR-A1- 3 010 918
- JP-A- H09 192 583
- US-A- 5 636 795
- US-A1- 2010 282 283

## Beschreibung

Die Erfindung betrifft eine Lackieranlage zur Lackierung von Bauteilen mit einem Lack, insbesondere zur Lackierung von Kraftfahrzeugkarosseriebauteilen. Weiterhin betrifft die Erfindung ein entsprechendes Lackierverfahren.

In modernen Lackieranlagen zur Lackierung von Kraftfahrzeugkarosseriebauteilen werden als Applikationsgerät üblicherweise Zerstäuber (z.B. Rotationszerstäuber, Luftzerstäuber, Airmix-Zerstäuber, Airless-Zerstäuber, etc.) eingesetzt, die einen Sprühnebel des zu applizierenden Lacks abgeben. Nachteilig an diesen bekannten Zerstäubern ist die Tatsache, dass sich nur ein Teil des applizierten Lacks auf der Oberfläche der zu beschichtenden Kraftfahrzeugkarosseriebauteile ablagert, während der Rest des applizierten Lacks als sogenannter Overspray entsorgt werden muss bzw. sich auf anderen Bereichen des zu beschichtenden Bauteils niederschlägt, wo sich kein Lack ablagern soll. Hierzu befindet sich unter der eigentlichen Lackierkabine eine sogenannte Lackabscheidung, die den unerwünschten Oberspray aus der abwärts strömenden Kabinenluft entfernt.

Figur 1 zeigt eine schematische Querschnittsansicht durch eine herkömmliche Lackieranlage mit einer Lackierkabine 1 in einer oberen Etage 2 und einer Lackabscheidung 3 in einer unteren Etage 4. Der Aufbau der Lackieranlage mit den beiden übereinanderliegenden Etagen 2, 4 erfordert zum Anheben der Lackierkabine über das Höhenniveau der Lackabscheidung 3 eine Stahlkonstruktion 5 oder alternativ eine Betondecke mit einem Ausschnitt, damit die nach unten strömende Kabinenluft aus der Lackierkabine 1 durch den Gitterboden in die Lackabscheidung 3 eintreten kann, wie schematisch durch die Pfeile angedeutet wird. In der Lackierkabine 1 verläuft hierbei ein Förderer 6 rechtwinklig zur Zeichenebene, wobei der Förderer 6 die zu lackierenden Kraftfahrzeugkarosseriebauteile rechtwinklig zur Zeichenebene durch die Lackieranlage fördert. Auf beiden Seiten des Förderers 6 sind dabei mehrachsige Lackierroboter 8 angeordnet, die als Applikationsgerät jeweils einen Rotationszerstäuber 9 führen. Ein Beispiel für den Aufbau und die Konstruktionsweise der Lackabscheidung 3 ist in DE 20 2006 021 158 U1 beschrieben. Weiterhin ist zu erwähnen, dass die Stahlkonstruktion 5 hierbei auf einem Betonfundament 10 ruht.

Ein Haupt-Nachteil dieses bekannten Aufbaus einer Lackieranlage ist die Tatsache, dass die Lackabscheidung 3 überhaupt erforderlich ist, da die Lackabscheidung 3 Wasser, Chemie, Steinmehl und/oder Kartonfilter benötigt.

Nachteilig an diesem bekannten Aufbau einer Lackieranlage ist weiterhin die Tatsache, dass die Stahlkonstruktion 5 erforderlich ist, um die Lackierkabine 1 zu tragen und oberhalb der Lackabscheidung 3 anzuordnen.

Zum technischen Hintergrund der Erfindung ist auch hinzuweisen auf DE 10 2010 019 612 A1, DE 197 31 829 A1, DE 602 12 523 T2, DE 94 22 327 U1, DE 10 2013 002 412 A1, DE 196 30 290 A1, DE 41 15 111 A1 und DE 196 06 716 C1.

Ferner ist zum Stand der Technik hinzuweisen auf WO 2005/075170 A1, US 5 636 795 A, FR 3 010 918 A1, EP 3 156 138 A1, JP H09 192583 A und US 2010/282283 A1.

Der Erfindung liegt deshalb die Aufgabe zugrunde, eine entsprechend verbesserte Lackieranlage und ein entsprechendes Lackierverfahren zu schaffen.

Diese Aufgabe wird durch eine erfindungsgemäße Lackieranlage bzw. ein erfindungsgemäßes Lackierverfahren gemäß den unabhängigen Ansprüchen gelöst.

Die erfindungsgemäße Lackieranlage weist zunächst mindestens eine erste Lackierkabine auf, in der die zu lackierenden Bauteile von einem Applikationsgerät lackiert werden. Hierbei wird jedoch als Applikationsgerät nicht - wie bei dem eingangs beschriebenen und in Figur 1 dargestellten herkömmlichen Aufbau einer Lackieranlage - ein Rotationszerstäuber eingesetzt, sondern vielmehr ein Druckkopf, der im Wesentlichen Overspray-frei arbeitet, so dass sich der von dem Applikationsgerät applizierte Lack ohne Overspray im Wesentlichen vollständig auf dem zu beschichtenden Bauteil ablagert.

Derartige Druckköpfe sind an sich aus dem Stand der Technik bekannt und werden beispielsweise in DE 10 2013 002 412 A1, US 9,108,424 B2 und DE 10 2010 019 612 A1 beschrieben. Der im Rahmen der Erfindung verwendete Begriff eines Druckkopfs dient auch zur Abgrenzung von Zerstäubern, die einen Sprühnebel des zu applizierenden Lacks abgeben. Im Gegensatz dazu gibt ein erfindungsgemäßer Druckkopf einen räumlich eng begrenzten Beschichtungsmittelstrahl ab, der wahlweise als Tröpfchenstrahl oder als Beschichtungsmittelstrahl ausgebildet sein kann, der in Strahllängsrichtung zusammenhängt.

Die Erfindung sieht nun vor, dass auf die aufwändige Lackabscheidung unter der ersten Lackierkabine verzichtet werden kann. Die Erfindung beansprucht jedoch nicht nur Schutz für Lackieranlagen, bei denen alle Lackierkabinen ohne eine zugehörige Lackabscheidung ausgebildet sind. Vielmehr beansprucht die Erfindung auch Schutz für eine Lackieranlage mit mehreren Lackierkabinen, wobei zumindest eine der Lackierkabinen mit einem Overspray-freien Druckkopf als Applikationsgerät arbeitet und deshalb keine zugehörige Lackabscheidung aufweist, während die anderen Lackierkabinen durchaus auch herkömmliche Zerstäuber (z.B. Rotationszerstäuber) als Applikationsgerät einsetzen können.

Die Kombination von Overspray-freien Druckköpfen mit Overspray-erzeugenden Zerstäubern in einer Lackierstraße ist vorteilhaft, weil sich beispielsweise sogenannte Umgriffe um Bauteilkanten herum mit den derzeit bekannten Druckköpfen nur schlecht lackieren lassen. Es ist deshalb sinnvoll, diese Bereiche (z.B. Umgriffe um Bauteilkanten herum) weiterhin mit herkömmlichen Zerstäubern (z.B. Rotationszerstäuber) zu lackieren. Der Umgriff erzeugt die bei der elektrostatischen Lackierung entstehende Lackschicht, die sich im Wirkungsbereich der Feldlinien abscheidet, die ohne die Einwirkung der Feldlinien nicht beschichtet werden könnten.

Die Overspray-freien Druckköpfe dienen dagegen vorzugsweise zur Lackierung von Außenflächen der zu lackierenden Bauteile, während die Overspray-erzeugenden Zerstäuber zur Lackierung von Innenflächen der zu lackierenden Bauteile dienen können oder zur Lackierung der vorstehend erwähnten Umgriffe um Bauteilkanten herum.

Bei der erfindungsgemäßen Lackieranlage kann die erste Lackierkabine mit den Overspray-freien Druckköpfen ohne die vorstehend beschriebene Stahlkonstruktion auf Bodenhöhe angeordnet sein, insbesondere direkt auf einem Bodenfundament. Der erfindungsgemäße Verzicht auf die Lackabscheidung ermöglicht also bei der Kombination von Overspray-freien Druckköpfen mit Overspray-erzeugenden Zerstäubern in einer Lackierstraße auch einen Verzicht auf die eingangs beschriebene Stahlkonstruktion und ermöglicht somit eine Anordnung der mindestens einen Overspray-freien Lackierkabine direkt auf einem Bodenfundament, welches in Höhe des Gitterrostes der Lackierkabine mit Overspray-Abscheidung angeordnet ist. Dementsprechend kann auch der Förderer zur Förderung der zu lackierenden Bauteile auf Bodenhöhe und insbesondere direkt auf dem Bodenfundament angeordnet werden, was ebenfalls vorteilhaft ist.

Hierbei ist zu erwähnen, dass der Förderer über die gesamte Länge der Lackieranlage auf der Bodenhöhe verlaufen kann.

Es besteht jedoch alternativ auch die Möglichkeit, dass die erste Lackierkabine mit den Overspray-freien Druckköpfen als Applikationsgerät auf Bodenhöhe angeordnet ist, wohingegen die anderen Lackierkabinen mit den Zerstäubern als Applikationsgerät in der herkömmlichen Weise über einer Lackabscheidung angeordnet sind. In diesem Fall müssen die zu lackierenden Bauteile beim Durchlaufen der Lackierstraße abgesenkt bzw. angehoben werden. Die Lackierstraße kann hierbei auf einer oberen Montageebene verlaufen, wie es an sich aus dem Stand der Technik bekannt ist. Falls nun die Lackierkabine mit den Overspray-freien Druckköpfen auf der Bodenhöhe angeordnet ist, so müssen die zu lackierenden Bauteile von der oben liegenden Lackierstraße nach unten ausgeschleust und anschließend wieder nach oben eingeschleust werden, was beispielsweise mittels eines Lifts erfolgen kann.

Alternativ besteht auch die Möglichkeit, dass die Lackierkabine mit den Overspray-freien Druckköpfen seitlich neben der eigentlichen Hauptlackierstraße angeordnet ist, was dann allerdings ebenfalls wieder eine Einschleusung bzw. Ausschleusung der zu lackierenden Bauteile erfordert.

In einem Ausführungsbeispiel der Erfindung weist die Lackieranlage eine sogenannte Innen-Lackierkabine und eine sogenannte Außen-Lackierkabine auf, die entlang der Lackierstraße hintereinander angeordnet sind und von den zu lackierenden Bauteilen nacheinander durchlaufen werden. In der Innen-Lackierkabine werden dabei die Innenflächen der zu lackierenden Bauteile lackiert. In der Außen-Lackierkabine werden dagegen die Außenflächen der zu lackierenden Bauteile lackiert. Die vorstehend bereits erwähnten Umgriffe um Bauteilkanten herum werden dann wahlweise in der Innen-Lackierkabine oder in der Außen-Lackierkabine lackiert, so dass diese Lackierkabinen einen erweiterten Lackierumfang haben.

Ferner ist zu erwähnen, dass die Lackierstraße vorzugsweise eine bestimmte Taktzeit aufweist, mit der die zu lackierenden Bauteile beschichtet werden. Die Taktzeit der Lackierkabine mit den Overspray-freien Druckköpfen ist dann vorzugsweise größer als die Taktzeit der Hauptlackierstraße, beispielsweise um 10%, 20%, 50%, 100%, 200%, 300% oder 500%. Es besteht jedoch alternativ auch die Möglichkeit, dass die Taktzeit der Lackierkabine mit den Overspray-freien Druckköpfen gleich der Taktzeit oder kleiner ist als die Taktzeit der Hauptlackierstraße.

In einem bevorzugten Ausführungsbeispiel der Erfindung werden in der Lackierkabine mit den Overspray-freien Druckköpfen, d.h. ohne die Lackabscheidung, nur seltene Sonderlackierungen oder Dekorlackierungen appliziert, wohingegen häufige Standardlackierungen in der allgemeinen Lackierstraße mit den Zerstäubern lackiert werden. Darüber hinaus können in der Lackierkabine mit den Overspray-freien Druckköpfen auch Primer, Haftvermittler oder eine Nahtabdichtung (NAD: Nahtabdichtung) aufgetragen werden.

In einem bevorzugten Ausführungsbeispiel der Erfindung weist die Lackieranlage folgende Lackierstationen (z.B. Lackierkabinen) auf, die entlang einer Lackierstraße hintereinander angeordnet sind, so dass die zu lackierenden Bauteile in einem Füller-Prozess nacheinander durch die Stationen gefördert werden:
- Eine erste Füllerstation zum Aufbringen einer Füllerschicht im Innenraum des Bauteils und am Umgriff um Bauteilkanten herum, wobei die Applikation in der ersten Füllerstation mittels eines Zerstäubers (z.B. Rotationszerstäuber) erfolgt und sich der Umgriff auch auf Außenflächen erstreckt.
- Eine zweite Füllerstation zum Aufbringen einer Füllerschicht auf die Außenfläche des Bauteils, wobei die Applikation in der zweiten Füllerstation mittels eines Overspray-freien Applikators erfolgt, insbesondere mittels eines Drucckopfs.
- Eine erste Trocknungsstation zum Trocknen der Füllerschicht auf dem Bauteil.
- Eine erste Basislackstation zum Aufbringen einer ersten Basislackschicht auf die Innenfläche des zu lackierenden Bauteils und am Umgriff um Bauteilkanten herum, wobei die Applikation in der ersten Basislackstation mittels eines Zerstäubers erfolgt, der einen Sprühstrahl abgibt und sich der Umgriff auch auf Außenflächen erstreckt.
- Eine zweite Basislackstation zum Aufbringen der ersten Basislackschicht auf die Außenfläche des zu lackierenden Bauteils, wobei die Applikation in der zweiten Basislackschicht mittels eines Overspray-freien Applikators erfolgt.
- Eine dritte Basislackstation zum Aufbringen einer zweiten Basislackschicht auf die Außenfläche des zu lackierenden Bauteils, wobei die Applikation in der dritten Basislackstation mittels eines Overspray-freien Applikators oder mittels eines Zerstäubers erfolgt.
- Eine zweite Trocknungsstation zum Zwischentrocknen der ersten Basislackschicht und der zweiten Basislackschicht.
- Eine erste Klarlackstation zum Aufbringen einer Klarlackschicht im Innenraum des Bauteils und am Umgriff um Bauteilkanten herum, wobei die Applikation in der ersten Klarlackstation mittels eines Zerstäubers erfolgt, der einen Sprühnebel des Klarlacks abgibt und sich der Umgriff auch auf Außenflächen erstreckt.
- Eine zweite Klarlackstation zum Aufbringen einer Klarlackschicht auf die Außenfläche des zu lackierenden Bauteils, wobei die Applikation in der zweiten Klarlackstation mittels eines Overspray-freien Applikators erfolgt, insbesondere mittels eines Druckkopfs.
- Eine dritte Trocknungsstation zum Trocknen der Klarlackschicht.

In einem anderen Ausführungsbeispiel der erfindungsgemäßen Lackieranlage ist dagegen ein füllerloser Prozess vorgesehen. Dabei wird anstelle der vorstehend beschriebenen Füllerapplikation in den beiden ersten Stationen optional ein Vorlack oder ein sogenannter BC0 = BC null (eine Basislackschicht, die vor der eigentlichen ersten Basislackschicht appliziert wird, was mittels eines Overspray-freien Druckkopfs erfolgen kann).

In einem weiteren Ausführungsbeispiel der erfindungsgemäßen Lackieranlage ist dagegen eine sogenannter "3-Wet-Prozess" vorgesehen. Dabei wird optional in einer ersten Station ein Füller appliziert, was mittels eines herkömmlichen Zerstäubers erfolgen kann. Hierbei ist zu erwähnen, dass ein Umgriff für alle Lackschichten erforderlich ist. Die restlichen Schritte entsprechen dann bis auf den Charakter als 3-Wet-Prozess den vorstehend beschriebenen Schritten.

In einer Variante der Erfindung ist vorgesehen, dass zunächst eine erste Basislackschicht anstelle des Füllers aufgebracht wird. Anschließend kann dann optional eine zweite Basislackschicht als Decklack und optional mit einem Metallic-Effekt aufgebracht werden. Schließlich kann dann noch eine Klarlackschicht aufgebracht werden. Auch hierbei handelt es sich vorzugsweise um einen füllerlosen Lackierprozess.

In einem weiteren Ausführungsbeispiel eines füllerlosen Lackierprozesses sind folgende Verfahrensschritte vorgesehen:
- Aufbringen eines Vorlacks mit einer Füllerfunktion,
- Aufbringen einer ersten Basislackschicht als Decklack,
- Aufbringen einer zweiten Basislackschicht als Decklack,
- Aufbringen einer Klarlackschicht.

Weiterhin eignet sich die erfindungsgemäße Lackieranlage sehr vorteilhaft zur Dekorlackierung. Hierbei kann zunächst eine Basislackschicht auf das zu lackierende Bauteil aufgebracht werden, was mittels eines herkömmlichen Zerstäubers geschehen kann. Anschließend kann dann das gewünschte Dekor (z.B. Grafik) auf das Bauteil aufgebracht werden, was mittels eines Overspray-freien Applikationsgerätes geschehen kann. Das Dekor wird anschließend mit einer Klarlackschicht geschützt.

Weiterhin umfasst die Lackierkabine ohne die Lackabscheidung eine Luftführung mit einer Zuluftführung und einer Abluftführung. Die Zuluftführung kann als Zuluftdecke realisiert werden, während die Abluftführung als Abluftboden ausgeführt sein kann. Alternativ kann die Abluftführung Abluftkanäle am Boden aufweisen, z.B. neben der Karosse, unter der Karosse oder an der Kabinenwand. Die Zuluft könnte aber auch aus Kanälen an der Decke kommen. Die Zu- und Abluft ist auch ohne die Lackabscheidung notwendig, da immer noch Lack auf das Auto aufgetragen wird. Beispielsweise müssen die Lösemittel immer noch abgeführt werden und der Lack muss abdunsten.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: Eine Querschnittsansicht durch eine herkömmliche Lackieranlage mit einer Lackabscheidung unter der Lackierkabine,
- Figur 2A: eine Querschnittsansicht durch eine erfindungsgemäße Lackierkabine,
- Figur 2B: eine Abwandlung von Figur 2A,
- Figur 2C: eine Abwandlung von Figur 2A,
- Figur 3: ein Ausführungsbeispiel eines erfindungsgemäßen Lackierverfahrens in Form eines Flussdiagramms,
- Figur 4: eine Abwandlung von Figur 3,
- Figur 5: eine Abwandlung von Figur 3 mit einem 3-Wet-Prozess,
- Figur 6: eine andere Variante eines erfindungsgemäßen Lackierprozesses,
- Figur 7: eine Abwandlung von Figur 6,
- Figur 8: eine weitere Abwandlung, sowie
- Figur 9: eine schematische Darstellung zur Erläuterung der Lackierung von Umgriffen um Bauteilkanten.

Figur 2A zeigt eine Querschnittsansicht durch eine erfindungsgemäße Lackierkabine 1, die teilweise mit der herkömmlichen Lackierkabine 1 gemäß Figur 1 übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht zunächst darin, dass als Applikationsgerät anstelle der Rotationszerstäuber 9 Druckköpfe 11 eingesetzt werden, die von den Lackierrobotern 8 geführt werden. Die Druckköpfe 11 geben jedoch keinen Sprühnebel des zu applizierenden Lacks ab, sondern einen räumlich eng begrenzten Beschichtungsmittelstrahl und sind deshalb im Wesentlichen Overspray-frei. Dies bietet den Vorteil, dass auf die Lackabscheidung 3 verzichtet werden kann. Vielmehr befindet sich unterhalb der Lackierkabine 1 lediglich ein Abluftkanal 12, durch den die nach unten gerichtete Luftströmung in der Lackierkabine 1 abgeführt werden kann.

Dieser erfindungsgemäß mögliche Verzicht auf die Lackabscheidung 3 ermöglicht wiederum einen Verzicht auf die Stahlkonstruktion 5, so dass die Lackierkabine 1 nahezu auf Bodenhöhe montiert werden kann.

Figur 2B zeigt eine weitere Abwandlung, so dass zur Vermeidung von Wiederholungen wieder auf die vorstehende Beschreibung verwiesen wird, wobei für entsprechende Einzelheiten dieselben Bezugszeichen verwendet werden.

Eine Besonderheit dieses Ausführungsbeispiels besteht darin, dass der Förderer 6 für die Förderung der Kraftfahrzeugkarosseriebauteile 7 direkt auf dem Betonfundament 10' angeordnet ist.

Die erfindungsgemäße Lackieranlage muss also nur eine einzige Etage aufweisen, da keine separate Etage für die Lackabscheidung 3 erforderlich ist. Dies ermöglicht wiederum den Einbau der Lackieranlage in relativ niedrigen Hallen. Allerdings gilt dies nur, wenn ausschließlich overspray-freie Applikationsgeräte eingesetzt werden.

Figur 2C zeigt eine weitere Abwandlung so dass zur Vermeidung von Wiederholungen wieder auf die vorstehende Beschreibung verwiesen wird, wobei für entsprechende Einzelheiten dieselben Bezugszeichen verwendet werden.

So zeigt Figur 2C eine erfindungsgemäße Variante, bei der eine overspray-freie Lackierkabine 1' mit der Lackierkabine 1 mit der Lackabscheidung 3 (Overspray-Abscheidung) verbunden ist. Das Betonfundament 10' der overspray-freien Lackierkabine 1' ist hierbei auf derselben Höhe angeordnet wie der Gitterrost der Lackierkabine 1 mit der Lackabscheidung 3 (Overspray-Abscheidung).

Figur 3 zeigt ein Flussdiagramm zur Verdeutlichung eines Ausführungsbeispiels eines erfindungsgemäßen Lackierprozesses mit einem Füller.

In einem ersten Schritt S1 wird hierbei in herkömmlicher Weise ein Füller mittels eines Zerstäubers appliziert und zwar auf Innenflächen der zu lackierenden Kraftfahrzeugkarosseriebauteile und am Umgriff um Bauteilkanten herum.

In einem weiteren Schritt S2 wird dann auch auf die Außenflächen der zu lackierenden Kraftfahrzeugkarosseriebauteile ein Füller aufgebracht, was mittels eines Overspray-freien Drucckopfs erfolgt.

In einem nächsten Schritt S3 werden die Kraftfahrzeugkarosseriebauteile dann getrocknet.

Ein Schritt S4 sieht dann vor, dass mittels eines Zerstäubers eine erste Basislackschicht aufgebracht wird und zwar auf die Innenflächen der Kraftfahrzeugkarosseriebauteile und am Umgriff um Bauteilkanten herum.

In einem weiteren Schritt S5 wird dann auch auf die Außenflächen der Kraftfahrzeugkarosseriebauteile eine erste Basislackschicht aufgebracht und zwar mittels eines Overspray-freien Druckkopfs.

Der Schritt S6 sieht dann vor, dass auf die Außenflächen des Kraftfahrzeugkarosseriebauteils mittels eines Overspray-freien Druckkopfs eine zweite Basislackschicht aufgebracht wird.

In einem Schritt S7 werden die Kraftfahrzeugkarosseriebauteile dann zwischengetrocknet.

Ein Schritt S8 sieht dann vor, dass ein Klarlack aufgebracht wird und zwar mittels eines Zerstäubers auf die Innenflächen und am Umgriff um Bauteilkanten herum.

In einem weiteren Schritt S9 wird dann auch auf die Außenflächen der Kraftfahrzeugkarosseriebauteile ein Klarlack aufgebracht, was mittels eines Overspray-freien Druckkopfes erfolgt.

In einem Schritt S10 werden die Kraftfahrzeugkarosseriebauteile dann schließlich getrocknet.

In einer Variante dieses Ausführungsbeispiels verläuft die gesamte Lackierstraße durch alle Lackierkabinen in einer oberen Etage, so dass zwischen den Lackierkabinen mit den Zerstäubern und den Lackierkabinen mit den Overspray-freien Druckköpfen kein Höhenunterschied auftritt. Dabei können dann auch die Lackierkabinen mit den Overspray-freien Druckköpfen eine Stahl- oder Betonkonstruktion haben, damit diese Lackierkabinen auf der gleichen Höhenebene liegen wie die anderen Lackierkabinen mit den Overspray-erzeugenden Zerstäubern. Die Lackierkabinen mit den Overspray-freien Druckköpfen können aber auch auf massiven Zwischendecken und/oder ohne Aussparung oder Unterkellerung stehen.

In einer anderen Variante der Erfindung sind die Lackierkabinen mit den Overspray-freien Druckköpfen dagegen herabgesetzt, da sie keine Lackabscheidung benötigen. In diesem Fall ist es erforderlich, den Höhenunterschied zu überwinden, was mittels einer Ausschleusung A bzw. einer Einschleusung E erfolgt. Diese Ausschleusung A bzw. Einschleusung E aus der angehobenen Lackierstraße bzw. in die angehobene Lackierstraße kann beispielsweise jeweils mittels eines Liftes erfolgen.

Figur 4 zeigt eine Abwandlung des Ausführungsbeispiels gemäß Figur 3, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass es sich hierbei um einen füllerlosen Lackierprozess handelt. In dem Schritt S1 wird deshalb kein Füller appliziert, sondern ein Vorlack oder ein BC0, was mittels eines Druckkopfes geschehen kann. Weiterhin erfolgt in dem Schritt S2 wahlweise ein Abdunsten oder ein Zwischentrocknen.

Ansonsten stimmt dieser Lackierprozess im Wesentlichen mit dem vorstehend beschriebenen und in Figur 3 dargestellten Lackierprozess überein.

Figur 5 zeigt eine weitere Abwandlung, die wiederum teilweise mit den Ausführungsbeispielen gemäß den Figuren 3 und 4 übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass es sich hierbei um einen sogenannten 3-Wet-Prozess handelt. In dem ersten Schritt wird hierbei optional ein Füller innen und am Umgriff mittels eines Zerstäubers appliziert.

In dem zweiten Schritt S2 wird dann auf die Außenflächen der Kraftfahrzeugkarosseriebauteile ein Füller appliziert, was mittels eines Overspray-freien Druckkopfes geschehen kann.

Die weiteren Verfahrensschritte stimmen wieder im Wesentlichen mit den vorstehend beschriebenen Verfahrensschritten überein, so dass diesbezüglich auf die vorstehende Beschreibung verwiesen wird.

Figur 6 zeigt ein einfaches weiteres Ausführungsbeispiel. Hierbei wird bei dem ersten Schritt S1 eine erste Basislackschicht anstelle eines Füllers appliziert, d.h. die Basislackschicht hat hierbei auch eine Füllerfunktion. In einem zweiten Schritt S2 wird dann eine zweite Basislackschicht appliziert, die auch einen Metallic-Effekt haben kann. Schließlich wird dann in einem Schritt S3 eine Klarlackschicht appliziert.

Figur 7 zeigt ein weiteres Ausführungsbeispiel eines erfindungsgemäßen Lackierprozesses. Dabei wird in einem Schritt S1 zunächst ein Vorlack mit einer Füllerfunktion appliziert. Anschließend wird in einem Schritt S2 eine erste Basislackschicht und in einem Schritt S3 eine zweite Basislackschicht appliziert. Schließlich erfolgt dann in einem Schritt S4 die Applikation einer Klarlackschicht.

Bei dem Ausführungsbeispiel gemäß Figur 8 wird zunächst ein herkömmlicher Lackaufbau mit Füller und Basislack mittels eines Zerstäubers appliziert. In einem Schritt S2 wird dann ein Dekor appliziert, was mittels eines Overspray-freien Drucckopfs erfolgen kann. Daran anschließend wird eine Klarlackschicht appliziert.

Figur 9 zeigt eine vereinfachte und schematische Querschnittsansicht durch eine Bauteilkante 13 eines Bauteils, wie beispielsweise eines Kraftfahrzeugkarosseriebauteils. Die Bauteilkante 30 ist hierbei umgebördelt und mit einer Bördelnahtabdichtung 14 abgedichtet. Die Außenflächen 15 des Kraftfahrzeugkarosseriebauteils werden hierbei von einem Overspray-freien Druckkopf 16 mit einer Lackschicht 21 beschichtet, während die Innenflächen 17 des Bauteils von einem herkömmlichen Zerstäuber 18 mit einer Lackschicht 20 beschichtet werden. Darüber hinaus wird die Bauteilkante 13 noch durch den elektrostatischer Umgriff mit der Lackschicht 19 beschichtet, die ebenfalls von dem Zerstäuber 18 aufgebracht wird.

Die Beschichtung des Umgriffbereichs und der Bauteilkante 13 mit dem Zerstäuber 18 anstelle des Druckkopfs 16 ist vorteilhaft, da die Beschichtung von extrem stark gekrümmten Oberflächen mit einem sehr geringen Krümmungsradius mit den Druckköpfen 16 bisher nur sehr schlecht möglich ist.

### Bezugszeichenliste:

- 1: Lackierkabine
- 2: Obere Etage
- 3: Lackabscheidung
- 4: Untere Etage
- 5: Stahlkonstruktion
- 6: Förderer
- 7: Kraftfahrzeugkarosseriebauteile
- 8: Lackierroboter
- 9: Rotationszerstäuber
- 10: Betonfundament
- 10': Betonfundament
- 11: Druckkopf
- 12: Abluftkanal
- 13: Bauteilkante
- 14: Bördelnahtabdichtung
- 15: Außenflächen
- 16: Druckkopf
- 17: Innenflächen
- 18: Zerstäuber
- 19: Umgriff
- 20: Lackschicht auf Innenflächen
- 21: Lackschicht auf Außenflächen
- E̅: Elektrostatische Feldlinien

## Patentansprüche

1. Lackieranlage zur Lackierung von Bauteilen (7) mit einem Lack, insbesondere zur Lackierung von Kraftfahrzeugkarosseriebauteilen, mit
a) mindestens einer ersten Lackierkabine
b) einem in der ersten Lackierkabine (1) angeordneten Applikationsgerät (11), nämlich einem Druckkopf (11), zur Applikation des Lacks auf das innerhalb der Lackierkabine (1) befindliche Bauteil (7), wobei das Applikationsgerät (11) im Wesentlichen Overspray-frei arbeitet, so dass sich der von dem Applikationsgerät (11) applizierte Lack ohne Overspray im Wesentlichen vollständig auf dem zu beschichtenden Bauteil (7) ablagert,
c) wobei die Lackieranlage derart ausgebildet ist, dass Außenflächen (15) der zu lackierenden Bauteile (7) mit dem Overspray-freien Applikationsgerät (11) lackiert werden können,
**dadurch gekennzeichnet,**
d) **dass** die Lackieranlage einen Zerstäuber (9) aufweist, der, im Betrieb, einen Sprühnebel des Lacks appliziert, und
e) **dass** die Lackieranlage derart ausgebildet ist, dass Innenflächen (17) und Umgriffe um Bauteilkanten der zu lackierenden Bauteile (7) mit dem Zerstäuber (9) lackiert werden können.

2. Lackieranlage nach Anspruch 1, **dadurch gekennzeichnet, dass** unter der ersten Lackierkabine (1) keine Lackabscheidung (3) angeordnet ist.

3. Lackieranlage nach Anspruch 1 oder 2,
**dadurch gekennzeichnet,**
a) **dass** die Lackieranlage zusätzlich mindestens eine zweite Lackierkabine aufweist mit mindestens einem overspray-erzeugenden Zerstäuber (9) als Applikationsgerät,
b) **dass** die erste Lackierkabine (1) mit dem Overspray-freien Applikationsgerät (11) zur Beschichtung von Außenflächen (15) der zu beschichtenden Bauteile (7) ausgelegt ist,
c) **dass** die zweite Lackierkabine (1) mit dem overspray-erzeugenden Zerstäuber (9) zur Beschichtung von Innenflächen (17) der zu beschichtenden Bauteile (7) und/oder von Umgriffen (19) um Bauteilkanten (13) herum ausgelegt ist, und
d) **dass** die erste Lackierkabine (1') seitlich neben der zweiten Lackierkabine (1) angeordnet ist.

4. Lackieranlage nach einem der Ansprüche 2 bis 3,
**dadurch gekennzeichnet,**
a) **dass** die Lackieranlage ein Bodenfundament (10) auf Bodenhöhe, wobei die Lackierkabine (1) ohne die Lackabscheidung (3) im Wesentlichen auf der Bodenhöhe angeordnet ist, und
b) **dass** die erste Lackierkabine (1) direkt auf dem Bodenfundament (10) angeordnet ist und zwar ohne eine Etagenkonstruktion, welche die Lackierkabine (1) über die Bodenhöhe anhebt, und
c) **dass** die Lackieranlage einen Förderer (6) aufweist, der die zu lackierenden Bauteile (7) entlang einem Förderweg durch die erste Lackierkabine (1) fördert, wobei der Förderer (6) auf der Bodenhöhe angeordnet ist, und
d) **dass** der Förderer (6) über die gesamte Länge der Lackieranlage auf der Bodenhöhe verläuft.

5. Lackieranlage nach einem der Ansprüche 1 bis 3,
**gekennzeichnet durch**
a) eine Etagenkonstruktion mit einer unteren Montageebene und einer oberen Montageebene,
b) eine Lackierstraße, die auf der oberen Montageebenen der Etagenkonstruktion verläuft,
c) eine Ausschleusung zum Ausschleusen der zu lackierenden Bauteile (7) aus der angehobenen Lackierstraße auf der oberen Montageebene in die erste Lackierkabine (1) auf Bodenhöhe, und
d) eine Einschleusung zum Einschleusen der zu lackierenden Bauteile (7) aus der ersten Lackierkabine (1) auf der Bodenhöhe in die angehobene Lackierstraße auf der oberen Montageebene.

6. Lackieranlage nach einem der vorhergehenden Ansprüche,
**dadurch gekennzeichnet,**
a) **dass** die Lackieranlage eine Lackierstraße mit mehreren aufeinander folgenden Lackierstationen aufweist,
b) **dass** die zu lackierenden Bauteile (7) von einem Förderer (6) entlang der Lackierstraße durch die Lackierstationen gefördert und in den Lackierstationen beschichtet werden.

7. Lackieranlage nach Anspruch 5, **dadurch gekennzeichnet,**
a) **dass** die erste Lackierkabine (1) ohne eine Lackabscheidung (3) außerhalb der Lackierstraße angeordnet ist,
b) **dass** die zu lackierenden Bauteilen (7) von einer Ausschleusung aus der Lackierstraße in die erste Lackierkabine (1) ohne die Lackabscheidung (3) ausgeschleust werden, und
c) **dass** die zu lackierenden Bauteile (7) aus der ersten Lackierkabine (1) ohne eine Lackabscheidung (3) in die Lackierstraße eingeschleust werden.

8. Lackieranlage nach Anspruch 5, **dadurch gekennzeichnet, dass** die erste Lackierkabine (1) ohne eine Lackabscheidung (3) in der Lackierstraße angeordnet ist.

9. Lackieranlage nach einem der vorhergehenden Ansprüche,
**dadurch gekennzeichnet, dass** die Umgriffe (19) mittels einer elektrostatischen Lackaufladung lackiert werden können.

10. Lackieranlage nach Anspruch 9,
**dadurch gekennzeichnet,**
a) **dass** die Innenflächen (17) der zu lackierenden Bauteile (7) in einer Innen-Lackierkabine (1) lackiert werden,
b) **dass** die Außenflächen (15) der zu lackierenden Bauteile (7) in einer Außen-Lackierkabine (1) lackiert werden, und
c) **dass** die Umgriffe (19) um die Bauteilkanten (13) der zu lackierenden Bauteile (7) in der Innen-Lackierkabine (1) oder in der Außen-Lackierkabine (1) lackiert werden.

11. Lackieranlage nach einem der vorhergehenden Ansprüche,
**dadurch gekennzeichnet,**
a) **dass** die Lackierstraße eine bestimmte erste Taktzeit aufweist, mit der die zu lackierenden Bauteile (7) beschichtet werden, und
b) **dass** die erste Lackierkabine (1) ohne die Abscheidung eine bestimmte zweite Taktzeit aufweist, mit der die zu lackierenden Bauteile (7) beschichtet werden, und
c) **dass** die zweite Taktzeit mindestens 10%, 20%, 50% 100%, 200%, 300% oder 500% größer ist als die erste Taktzeit oder
d) **dass** die zweite Taktzeit gleich der ersten Taktzeit ist.

12. Lackieranlage nach einem der vorhergehenden Ansprüche,
**gekennzeichnet durch** folgende Stationen, die entlang einer Lackierstraße hintereinander angeordnet sind, so dass die zu lackierenden Bauteile (7) nacheinander durch die Stationen gefördert werden:
a) eine erste Füllerstation zum Aufbringen einer Füllerschicht im Innenraum des Bauteils (7) und am Umgriff um Bauteilkanten (13) herum, wobei die Applikation in der ersten Füllerstation mittels eines Zerstäubers (9) erfolgt, der einen Sprühstrahl des Füllers abgibt,
b) eine zweite Füllerstation zum Aufbringen einer Füllerschicht auf die Außenfläche (15) des Bauteils (7), wobei die Applikation in der zweiten Füllerstation mittels eines Overspray-freien Applikators (11) erfolgt, insbesondere mittels eines Druckkopfs (11),
c) eine erste Trocknungsstation zum Trocknen der Füllerschicht auf dem Bauteil (7),
d) eine erste Basislackstation zum Aufbringen einer ersten Basislackschicht auf die Innenfläche (17) des zu lackierenden Bauteils (7) und am Umgriff um Bauteilkanten (13) herum, wobei die Applikation in der ersten Basislackstation mittels eines Zerstäubers (9) erfolgt, der einen Sprühstrahl abgibt,
e) eine zweite Basislackstation zum Aufbringen der ersten Basislackschicht auf die Außenfläche (15) des zu lackierenden Bauteils (7), wobei die Applikation in der zweiten Basislackstation mittels eines Overspray-freien Applikators (11) erfolgt,
f) eine dritte Basislackstation zum Aufbringen einer zweiten Basislackschicht auf die Außenfläche (15) des zu lackierenden Bauteils (7), wobei die Applikation in der dritten Basislackstation mittels eines Overspray-freien Applikators (11) oder mittels eines Zerstäubers (9) erfolgt,
g) eine zweite Trocknungsstation zum Zwischentrocknen der ersten Basislackschicht und der zweiten Basislackschicht,
h) eine erste Klarlackstation zur Aufbringen einer Klarlackschicht im Innenraum des Bauteils (7) und am Umgriff um Bauteilkanten (13) herum, wobei die Applikation in der ersten Klarlackstation mittels eines Zerstäubers (9) erfolgt, der einen Sprühstrahl des Klarlacks abgibt,
i) eine zweite Klarlackstation zum Aufbringen einer Klarlackschicht auf die Außenfläche (15) des zu lackierenden Bauteils (7), wobei die Applikation in der zweiten Klarlackstation mittels eines Overspray-freien Applikators (11) erfolgt, insbesondere mittels eines Drucckopfs (11), und
j) eine dritte Trocknungsstation zum Trocknen der Klarlackschicht.

13. Lackieranlage nach einem der Ansprüche 1 bis 11,
**gekennzeichnet durch** folgende Stationen, die entlang einer Lackierstraße hintereinander angeordnet sind, so dass die zu lackierenden Bauteile (7) nacheinander durch die Stationen gefördert werden:
a) Optional eine Vorlackstation zum Aufbringen einer Vorlackschicht auf das Bauteil (7), wobei die Applikation in der zweiten Basislackstation mittels eines Overspray-freien Applikators (11) erfolgt, insbesondere mittels eines Druckkopfs (11),
b) eine erste Trocknungsstation zum Trocknen oder Abdunsten des Bauteils (7),
c) eine erste Basislackstation zum Aufbringen einer ersten Basislackschicht auf die Innenfläche (17) des zu lackierenden Bauteils (7) und am Umgriff um Bauteilkanten (13) herum, wobei die Applikation in der ersten Basislackstation mittels eines Zerstäubers (9) erfolgt, der einen Sprühstrahl abgibt,
d) eine zweite Basislackstation zum Aufbringen der ersten Basislackschicht auf die Außenfläche (15) des zu lackierenden Bauteils (7), wobei die Applikation in der zweiten Basislackstation mittels eines Overspray-freien Applikators (11) erfolgt,
e) eine dritte Basislackstation zum Aufbringen einer zweiten Basislackschicht auf die Außenfläche (15) des zu lackierenden Bauteils (7), wobei die Applikation in der dritten Basislackstation mittels eines Overspray-freien Applikators (11) oder mittels eines Zerstäubers (9) erfolgt,
f) eine zweite Trocknungsstation zum Zwischentrocknen der ersten Basislackschicht und der zweiten Basislackschicht,
g) eine erste Klarlackstation zum Aufbringen einer Klarlackschicht im Innenraum des Bauteils (7) und am Umgriff um Bauteilkanten (13) herum, wobei die Applikation in der ersten Klarlackstation mittels eines Zerstäubers (9) erfolgt, der einen Sprühstrahl des Klarlacks abgibt,
h) eine zweite Klarlackstation zur Aufbringen einer Klarlackschicht auf die Außenfläche (15) des zu lackierenden Bauteils (7), wobei die Applikation in der zweiten Klarlackstation mittels eines Overspray-freien Applikators (11) erfolgt, insbesondere mittels eines Drucckopfs (11), und
i) eine dritte Trocknungsstation zum Trocknen der Klarlackschicht.

14. Lackieranlage nach einem der Ansprüche 1 bis 11,
**gekennzeichnet durch** folgende Stationen, die entlang einer Lackierstraße hintereinander angeordnet sind, so dass die zu lackierenden Bauteile (7) nacheinander durch die Stationen gefördert werden:
a) eine erste Füllerstation zum Aufbringen einer Füllerschicht im Innenraum des Bauteils (7) und am Umgriff um Bauteilkanten (13) herum, wobei die Applikation in der ersten Füllerstation mittels eines Zerstäubers (9) erfolgt, der einen Sprühstrahl des Füllers abgibt,
b) eine zweite Füllerstation zum Aufbringen einer Füllerschicht auf die Außenfläche (15) des Bauteils (7), wobei die Applikation in der zweiten Füllerstation mittels eines Overspray-freien Applikators (11) erfolgt, insbesondere mittels eines Druckkopfs (11),
c) eine erste Basislackstation zum Aufbringen einer ersten Basislackschicht auf die Innenfläche (17) des zu lackierenden Bauteils (7) und am Umgriff um Bauteilkanten (13) herum, wobei die Applikation in der ersten Basislackstation mittels eines Zerstäubers (9) erfolgt, der einen Sprühstrahl abgibt,
d) eine zweite Basislackstation zum Aufbringen der ersten Basislackschicht auf die Außenfläche (15) des zu lackierenden Bauteils (7), wobei die Applikation in der zweiten Basislackstation mittels eines Overspray-freien Applikators (11) erfolgt,
e) eine dritte Basislackstation zum Aufbringen einer zweiten Basislackschicht auf die Außenfläche (15) des zu lackierenden Bauteils (7), wobei die Applikation in der dritten Basislackstation mittels eines Overspray-freien Applikators (11) oder mittels eines Zerstäubers (9) erfolgt,
f) optional eine erste Trocknungsstation zum Zwischentrocknen der ersten Basislackschicht und der zweiten Basislackschicht,
g) eine erste Klarlackstation zum Aufbringen einer Klarlackschicht im Innenraum des Bauteils (7) und am Umgriff um Bauteilkanten (13) herum, wobei die Applikation in der ersten Klarlackstation mittels eines Zerstäubers (9) erfolgt, der einen Sprühstrahl des Klarlacks abgibt,
h) eine zweite Klarlackstation zum Aufbringen einer Klarlackschicht auf die Außenfläche (15) des zu lackierenden Bauteils (7), wobei die Applikation in der zweiten Klarlackstation mittels eines Overspray-freien Applikators (11) erfolgt, insbesondere mittels eines Drucckopfs (11), und
i) eine zweite Trocknungsstation zum Trocknen der Klarlackschicht.

15. Lackierverfahren zur Lackierung von Bauteilen (7) mit einem Lack, insbesondere zur Lackierung von Kraftfahrzeugkarosseriebauteilen, mit den folgenden Schritten:
a) Fördern des zu beschichtenden Bauteils (7) mittels eines Förderers (6) entlang einer Lackierstraße in eine erste Lackierkabine (1),
c) Applizieren eines Lacks auf das zu lackierende Bauteil (7) in der ersten Lackierkabine (1) mittels eines im Wesentlichen overspray-freien Applikationsgeräts, insbesondere mittels eines Druckkopfs (11),
d) wobei Außenflächen (15) der zu lackierenden Bauteile (7) mit dem Overspray-freien Applikationsgerät (11) lackiert werden,
**dadurch gekennzeichnet,**
e) dass die Lackieranlage einen Zerstäuber (9) aufweist, der einen Sprühnebel des Lacks appliziert,
f) dass Innenflächen (17) der zu lackierenden Bauteile (7) mit dem Zerstäuber (9) lackiert werden, der einen Sprühnebel des Lacks appliziert, und
g) dass Umgriffe (19) um Bauteilkanten (13) der zu lackierenden Bauteile (7) herum mit dem Zerstäuber (9) lackiert werden.

## Claims

1. Painting installation for painting components (7) with a paint, in particular for painting motor vehicle body components, with
a) at least one first paint booth (1),
b) an application device (11) arranged in the first paint booth (1), namely a print head (11), for applying the paint to the component (7) located inside the paint booth (1), the application device (11) operating essentially without overspray, so that the paint applied by the application device (11) deposits essentially completely on the component (7) to be coated without overspray,
c) wherein the painting installation is configured so that outer surfaces (15) of the components (7) to be painted can be painted with the overspray-free application device (11),
**characterized in**
d) **that** the painting installation comprises an atomizer (9) which, in operation, applies a spray mist of the paint, and
e) **that** the painting installation is configured so that inner surfaces (17) and wrap-arounds (19) around component edges (13) of the components to be painted can be painted with the atomizer (9).

2. Painting installation according to claim 1, **characterized in that** no paint separation (3) is arranged below the first paint booth (1).

3. Painting installation according to claim 1 or 2,
**characterized in that**
a) the painting installation additionally has at least one second paint booth with at least one overspray-generating atomizer (9) as application device,
b) the first paint booth (1) with the overspray-free application device (11) is designed for coating outer surfaces (15) of the components (7) to be coated,
c) the second paint booth (1) with the overspray-generating atomizer (9) is designed for coating inner surfaces (17) of the components (7) to be coated and/or wrap-arounds (19) around component edges (13), and
d) the first paint booth (1') is arranged laterally next to the second paint booth (1).

4. Painting installation according to one of claims 2 to 3,
**characterized in that**
a) the painting installation has a floor foundation (10) at floor level, the paint booth (1) without the paint separation (3) being arranged essentially at the floor level, and
b) the first paint booth (1) is arranged directly on the floor foundation (10), without a floor construction which raises the paint booth (1) above the floor height, and
c) the painting installation has a conveyor (6) which conveys the components (7) to be painted along a conveying path through the first paint booth (1), the conveyor (6) being arranged at floor level, and
d) the conveyor (6) extends at floor level over the entire length of the painting installation.

5. Painting installation according to one claims 1 to 3,
**characterized by**
a) a floor structure with a lower mounting level and an upper mounting level,
b) a painting line running on the upper mounting level of the floor structure,
c) a discharge for discharging the components (7) to be painted from the raised painting line at the upper mounting level into the first paint booth (1) at the floor level, and
d) an infeed for infeeding the components (7) to be painted from the first paint booth (1) at the floor level into the raised painting line on the upper mounting level.

6. Painting installation according to one of the preceding claims, **characterized in that**
a) the painting installation has a painting line with a plurality of successive painting stations,
b) the components (7) to be painted are conveyed by a conveyor (6) along the painting line through the painting stations and are coated in the painting stations.

7. Painting installation according to claim 5, **characterised in that**
a) the first paint booth (1) without a paint separation (3) is arranged outside the painting line,
b) the components (7) to be painted are discharged from the painting line by discharge means into the first paint booth (1) without the paint separation means (3), and
c) the components (7) to be painted are introduced from the first paint booth (1) without a paint separation (3) into the painting line.

8. Painting installation according to claim 5, **characterized in that** the first paint booth (1) without a paint separation (3) is arranged in the painting line.

9. Painting installation according to one of the previous claims, **characterized in that** the wrap-arounds (19) can be painted with an electrostatic paint charge.

10. Painting installation according to Claim 9,
**characterized in that**
a) the inner surfaces (17) of the components (7) to be painted are painted in an interior paint booth (1),
b) the outer surfaces (15) of the components (7) to be painted are painted in an exterior paint booth (1), and
c) the wrap-arounds (19) around the component edges (13) of the components (7) to be painted are painted in the interior paint booth (1) or in the exterior paint booth (1) .

11. Painting installation according to one of the preceding claims, **characterized in that**
a) the painting line has a specific first cycle time with which the components (7) to be painted are coated, and
b) the first paint booth (1) without the separation has a specific second cycle time with which the components (7) to be painted are coated, and
c) the second cycle time is at least 10%, 20%, 50%, 100%, 200%, 300% or 500% greater than the first cycle time; or
d) the second cycle time is equal to the first cycle time.

12. Painting installation according to one of the preceding claims, **characterized by** the following stations which are arranged one behind the other along a painting line so that the components (7) to be painted are conveyed successively through the stations:
a) a first filler station for the application of a filler layer in the interior of the component (7) and at the wrap-around around component edges (13), wherein the application in the first filler station is effected by means of an atomizer (9) which delivers a spray jet of the filler,
b) a second filler station for applying a filler layer to the outer surface (15) of the component (7), the application in the second filler station being effected by means of an overspray-free applicator (11), in particular by means of a print head (11),
c) a first drying station for drying the filler layer on the component (7),
d) a first base coat station for applying a first base coat layer to the inner surface (17) of the component (7) to be painted and at the wrap-around around component edges (13), the application in the first base coat station being effected by means of an atomizer (9) which emits a spray jet,
e) a second base coat station for applying the first base coat layer to the outer surface (15) of the component (7) to be coated, the application in the second base coat station being effected by means of an overspray-free applicator (11),
f) a third base coat station for applying a second base coat layer to the outer surface (15) of the component (7) to be coated, the application in the third base coat station being effected by means of an overspray-free applicator (11) or by means of an atomizer (9),
g) a second drying station for intermediate drying of the first base coat layer and the second base coat layer,
h) a first clear coat station for applying a clear coat layer in the interior of the component (7) and at the wrap-around around component edges (13), the application in the first clear coat station being effected by means of an atomizer (9) which delivers a spray jet of the clear coat,
i) a second clear coat station for applying a clear coat layer to the outer surface (15) of the component (7) to be coated, the application in the second clear coat station being effected by means of an overspray-free applicator (11), in particular by means of a print head (11), and
j) a third drying station for drying the clear coat.

13. Painting installation according to any of claims 1 to 11, **characterized by** the following stations which are arranged one behind the other along a painting line so that the components (7) to be painted are conveyed successively through the stations:
a) optionally a pre-coat station for applying a pre-coat layer to the component (7), the application in the second base coat station being effected by means of an overspray-free applicator (11), in particular by means of a print head (11),
b) a first drying station for drying or evaporating the component (7),
c) a first base coat station for applying a first base coat layer to the inner surface (17) of the component (7) to be coated and at the wrap-around around component edges (13), the application in the first base coat station being effected by means of an atomizer (9) which emits a spray jet,
d) a second base coat station for applying the first base coat layer to the outer surface (15) of the component (7) to be coated, the application in the second base coat station being effected by means of an overspray-free applicator (11),
e) a third base coat station for applying a second base coat layer to the outer surface (15) of the component (7) to be coated, the application in the third base coat station being effected by means of an overspray-free applicator (11) or by means of an atomizer (9),
f) a second drying station for intermediate drying of the first base coat layer and the second base coat layer,
g) a first clear coat station for applying a clear coat layer in the interior of the component (7) and at the wrap-around around component edges (13), the application in the first clear coat station being effected by means of an atomizer (9) which delivers a spray jet of the clear coat,
h) a second clear coat station for applying a clear coat layer to the outer surface (15) of the component (7) to be coated, the application in the second clear coat station taking place by means of an overspray-free applicator (11), in particular by means of a print head (11), and
i) a third drying station for drying the clear coat.

14. Painting installation according to any of claims 1 to 11, **characterized by** the following stations which are arranged one behind the other along a painting line so that the components (7) to be painted are conveyed successively through the stations:
a) a first filler station for the application of a filler layer in the interior of the component (7) and at the wrap-around around component edges (13), wherein the application in the first filler station is effected by means of an atomizer (9) which delivers a spray jet of the filler,
b) a second filler station for applying a filler layer to the outer surface (15) of the component (7), the application in the second filler station being effected by means of an overspray-free applicator (11), in particular by means of a print head (11),
c) a first base coat station for applying a first base coat layer to the inner surface (17) of the component (7) to be coated and at the wrap-around around component edges (13), the application in the first base coat station being effected by means of an atomizer (9) which emits a spray jet,
d) a second base coat station for applying the first base coat layer to the outer surface (15) of the component (7) to be coated, the application in the second base coat station being effected by means of an overspray-free applicator (11),
e) a third base coat station for applying a second base coat layer to the outer surface (15) of the component (7) to be coated, the application in the third base coat station being effected by means of an overspray-free applicator (11) or by means of an atomizer (9),
f) optionally a first drying station for intermediate drying of the first base coat layer and the second base coat layer,
g) a first clear coat station for applying a clear coat layer in the interior of the component (7) and at the wrap-around around component edges (13), the application in the first clear coat station being effected by means of an atomizer (9) which delivers a spray jet of the clear coat,
h) a second clear coat station for applying a clear coat layer to the outer surface (15) of the component (7) to be coated, the application in the second clear coat station being effected by means of an overspray-free applicator (11), in particular by means of a print head (11), and
i) a second drying station for drying the clear coat layer.

15. Painting method for painting components (7) with a paint, in particular for painting motor vehicle body components, comprising the following steps:
a) conveying the components (7) by a conveyor (6) along a painting line into a first paint booth (1),
c) applying a paint to the component (7) to be painted in the first paint booth (1) by means of a substantially overspray-free application device, in particular by means of a print head (11),
d) wherein outer surfaces (15) of the components (7) to be painted are painted with the overspray-free application device (11),
**characterized in that**
e) the painting installation comprises an atomizer (9) which applies a spray mist of the paint,
f) inner surfaces (17) of the components to be painted ar painted with the atomizer (9) which applies a spray mist of the paint,
g) wrap-arounds (19) around component edges (13) of the components (7) to be painted are painted with the atomizer (9).

## Revendications

1. Installation de peinture pour la peinture de composants (7) avec une peinture, plus particulièrement pour la peinture de composants de carrosserie de véhicule, avec
a) au moins une première cabine de peinture (1),
b) un appareil d'application (11), plus particulièrement une tête d'impression (11), disposé dans la première cabine de peinture (1), pour l'application de la peinture sur le composant (7) se trouvant à l'intérieur de la cabine de peinture (1), dans laquelle l'appareil d'application (11) fonctionne globalement sans pulvérisation excessive, de façon à ce que la peinture appliquée par l'appareil d'application (11) se dépose sans pulvérisation excessive globalement entièrement sur le composant (7) à revêtir,
c) dans laquelle l'installation de peinture est conçue de façon à ce que les surfaces externes (15) des composants (7) à peindre puissent être peintes avec l'appareil d'application (11) sans pulvérisation excessive,
**caractérisée en ce que**
d) l'installation de peinture comprend un pulvérisateur (9) qui applique un brouillard de pulvérisation de peinture et
e) l'installation de peinture est conçue de façon à ce que les surfaces internes (17) et les zones autour des arêtes des composants à peindre (7) puissent être peintes avec le pulvérisateur (9).

2. Installation de peinture selon la revendication 1, **caractérisée en ce que**, sous la première cabine de peinture (1), ne se trouve aucun dépôt de peinture (3).

3. Installation de peinture selon la revendication 1 ou 2,
**caractérisée en ce que**
a) l'installation de peinture comprend en outre au moins une deuxième cabine de peinture avec au moins un pulvérisateur produisant une pulvérisation excessive (9) en tant qu'appareil d'application,
b) la première cabine de peinture (1) avec l'appareil d'application sans pulvérisation excessive (11) est conçue pour le revêtement des surfaces externes (15) des composants à revêtir (7),
c) la deuxième cabine de peinture (1) avec le pulvérisateur produisant une pulvérisation excessive (9) est conçue pour le revêtement des surfaces internes (17) des composants à revêtir (7) et/ou des zones (19) autour des arêtes des composants (13) et
d) la première cabine de peinture (1') est disposée latéralement à côté de la deuxième cabine de peinture (1).

4. Installation de peinture selon l'une des revendications 2 à 3,
**caractérisée en ce que**
a) l'installation de peinture comprend une fondation (10) au niveau du sol, dans laquelle la cabine de peinture (1) sans le dépôt de peinture (3) est disposée globalement au niveau du sol et
b) la première cabine de peinture (1) est disposée directement sur la fondation (10), à savoir sans construction en étages qui soulève la cabine de peinture (1) au-dessus du niveau du sol et
c) l'installation de peinture comprend un convoyeur (6) qui transporte les composants à peindre (7) le long d'un trajet de convoyage à travers la première cabine de peinture (1), dans laquelle le convoyeur (6) est disposé au niveau du sol et
d) le convoyeur (6) s'étend sur toute la longueur de l'installation de peinture au niveau du sol.

5. Installation de peinture selon l'une des revendications 1 à 3,
**caractérisée par**
a) une construction en étages avec un niveau de montage inférieur et un niveau de montage supérieur,
b) une ligne de peinture qui s'étend sur les niveaux de montages supérieurs de la construction en étages,
c) un dispositif d'évacuation pour l'évacuation des composants à peindre (7) hors de la ligne de peinture surélevée sur le niveau de montage supérieur vers la première cabine de peinture (1) au niveau du sol et
d) un dispositif d'alimentation pour l'introduction des composants à peindre (7) de la première cabine de peinture (1) au niveau du sol vers la ligne de peinture surélevée sur le niveau de montage supérieur.

6. Installation de peinture selon l'une des revendications précédentes,
**caractérisée en ce que**
a) l'installation de peinture comprend une ligne de peinture avec plusieurs stations de peintures successives,
b) les composants à peindre (7) sont transportés par un convoyeur (6) le long de la ligne de peinture à travers les stations de peinture et sont revêtues dans les stations de peinture.

7. Installation de peinture selon l'une des revendications précédentes,
**caractérisée en ce que**
a) la première cabine de peinture (1) sans dépôt de peinture (3) est disposée à l'extérieur de la ligne de peinture
b) les composants à peindre (7) sont évacués, à l'aide d'un dispositif d'évacuation, hors de la ligne de peinture vers la première cabine de peinture (1) sans dépôt de peinture (3) et
c) les composants à peindre (7) sont introduits de la première cabine de peinture (1) sans dépôt de peinture (3) vers la ligne de peinture.

8. Installation de peinture selon l'une des revendications 1 à 6, **caractérisée en ce que** la première cabine de peinture (1) sans dépôt de peinture (3) est disposée dans la ligne de peinture.

9. Installation de peinture selon l'une des revendications précédentes,
**caractérisée en ce que**
a) les surfaces externes (15) des composants à peindre (7) sont peintes avec l'appareil d'application sans pulvérisation excessive (11),
b) les surfaces internes (17) des composants à peindre (7) sont peintes avec un pulvérisateur (9) qui applique un brouillard de pulvérisation de peinture et
c) les zones (19) autour des arêtes (13) des composants à peindre (7) sont peintes avec un pulvérisateur (9) qui applique un brouillard de pulvérisation de peinture, plus particulièrement au moyen d'une charge électrostatique de la peinture.

10. Installation de peinture selon la revendication 9,
**caractérisée en ce que**
a) les surfaces internes (17) des composants à peindre (7) sont peintes dans une cabine de peinture interne (1),
b) les surfaces externes (15) des composants à peindre (7) sont peintes dans une cabine de peinture externe (1) et
c) les zones (19) autour des arêtes (13) des composants à peindre (7) sont peintes dans la cabine de peinture interne (1) ou dans la cabine de peinture externe (1).

11. Installation de peinture selon l'une des revendications précédentes,
**caractérisée en ce que**
a) la ligne de peinture présente une première durée de cycle déterminée avec laquelle les composants à peindre (7) sont revêtus et
b) la première cabine de peinture (1) sans dépôt présente une deuxième durée de cycle déterminée avec laquelle les composants à peindre (7) sont revêtus et
c) la deuxième durée de cycle est supérieur d'au moins 10 %, 20 %, 50 %, 100 %, 200 %, 300 % ou 500 % à la première durée de cycle ou
d) la deuxième durée de cycle est égale à la première durée de cycle.

12. Installation de peinture selon l'une des revendications précédentes, **caractérisée par** les stations suivantes, qui sont disposées le long d'une ligne de peinture les unes derrière les autres, de façon à ce que les composants à peindre (7) soient convoyés successivement à travers les stations :
a) une première station de charge pour l'application d'une couche de charge à l'intérieur du composant (7) et sur la zone autour des arêtes du composant (13), dans laquelle l'application a lieu dans la première station de charge au moyen d'un pulvérisateur (9) qui émet un jet de pulvérisation de charge,
b) une deuxième station de charge pour l'application d'une couche de charge sur la surface externe (15) du composant (7), dans laquelle l'application a lieu dans la deuxième station de charge au moyen d'un pulvérisateur sans pulvérisation excessive (11), plus particulièrement au moyen d'une tête d'impression (11),
c) une première station de séchage pour le séchage de la couche de charge sur le composant (7),
d) une première station de peinture de base pour l'application d'une première couche de peinture de base sur la surface interne (17) du composant à peindre (7) et sur la zone autour des arêtes du composant (13), dans laquelle l'application dans la première station de peinture de base a lieu au moyen d'un pulvérisateur (9) qui émet un jet de pulvérisation,
e) une deuxième station de peinture de base pour l'application de la première couche de peinture de base sur la surface externe (15) du composant à peindre (7), dans laquelle l'application dans la deuxième station de peinture de base a lieu au moyen d'un applicateur sans pulvérisation excessive (11),
f) une troisième station de peinture de base pour l'application d'une deuxième couche de peinture de base sur la surface externe (15) du composant à peindre (7), dans laquelle l'application dans la troisième station de peinture de base a lieu au moyen d'un applicateur sans pulvérisation excessive (11) ou au moyen d'un pulvérisateur (9),
g) une deuxième station de séchage pour le séchage intermédiaire de la première couche de peinture de base et de la deuxième couche de peinture de base,
h) une première station de vernissage pour l'application d'une couche de vernis à l'intérieur du composant (7) et sur la zone autour des arêtes du composant (13), dans laquelle l'application dans la première station de vernissage a lieu au moyen d'un pulvérisateur (9) qui émet un jet de pulvérisation de vernis,
i) une deuxième station de vernissage pour l'application d'une couche de vernis sur la surface externe (15) du composant à peindre (7), dans laquelle l'application dans la deuxième station de vernissage a lieu au moyen d'un applicateur sans pulvérisation excessive (11), plus particulièrement au moyen d'une tête d'impression (11) et
j) une troisième station de séchage pour le séchage de la couche de vernis.

13. Installation de peinture selon l'une des revendications 1 à 7, **caractérisée par** les stations suivantes, qui sont disposées le long d'une ligne de peinture les unes derrière les autres, de façon à ce que les composants à peindre (7) soient convoyés successivement à travers les stations :
a) en option, une station de pré-peinture pour l'application d'une couche de pré-peinture sur le composant (7), dans laquelle l'application dans la deuxième station de peinture de base a lieu au moyen d'un applicateur sans pulvérisation excessive (11), plus particulièrement au moyen d'une tête d'impression (11),
b) une première station de séchage pour le séchage ou le pré-séchage du composant (7),
c) une première station de peinture de base pour l'application d'une première couche de peinture de base sur la surface interne (17) du composant à peindre (7) et sur la zone autour des arêtes du composant (13), dans laquelle l'application dans la première station de peinture de base a lieu au moyen d'un pulvérisateur (9) qui émet un jet de pulvérisation,
d) une deuxième station de peinture de base pour l'application de la première couche de peinture de base sur la surface externe (15) du composant à peindre (7), dans laquelle l'application dans la deuxième station de peinture de base a lieu au moyen d'un applicateur sans pulvérisation excessive (11),
e) une troisième station de peinture de base pour l'application d'une deuxième couche de peinture de base sur la surface externe (15) du composant à peindre (7), dans laquelle l'application dans la troisième station de peinture de base a lieu au moyen d'un applicateur sans pulvérisation excessive (11) ou au moyen d'un pulvérisateur (9),
f) une deuxième station de séchage pour le séchage intermédiaire de la première couche de peinture de base et de la deuxième couche de peinture de base,
g) une première station de vernissage pour l'application d'une couche de vernis à l'intérieur du composant (7) et sur la zone autour des arêtes du composant (13), dans laquelle l'application dans la première station de vernissage a lieu au moyen d'un pulvérisateur (9) qui émet un jet de pulvérisation de vernis,
h) une deuxième station de vernissage pour l'application d'une couche de vernis sur la surface externe (15) du composant à peindre (7), dans laquelle l'application dans la deuxième station de vernissage a lieu au moyen d'un applicateur sans pulvérisation excessive (11), plus particulièrement au moyen d'une tête d'impression (11) et
i) une troisième station de séchage pour le séchage de la couche de vernis.

14. Installation de peinture selon l'une des revendications 1 à 11, **caractérisée par** les stations suivantes, qui sont disposées le long d'une ligne de peinture les unes derrière les autres, de façon à ce que les composants à peindre (7) soient convoyés successivement à travers les stations :
a) une première station de charge pour l'application d'une couche de charge à l'intérieur du composant (7) et sur la zone autour des arêtes du composant (13), dans laquelle l'application a lieu dans la première station de charge au moyen d'un pulvérisateur (9) qui émet un jet de pulvérisation de charge,
b) une deuxième station de charge pour l'application d'une couche de charge sur la surface externe (15) du composant (7), dans laquelle l'application a lieu dans la deuxième station de charge au moyen d'un pulvérisateur sans pulvérisation excessive (11), plus particulièrement au moyen d'une tête d'impression (11),
c) une première station de peinture de base pour l'application d'une première couche de peinture de base sur la surface interne (17) du composant à peindre (7) et sur la zone autour des arêtes du composant (13), dans laquelle l'application dans la première station de peinture de base a lieu au moyen d'un pulvérisateur (9) qui émet un jet de pulvérisation,
d) une deuxième station de peinture de base pour l'application de la première couche de peinture de base sur la surface externe (15) du composant à peindre (7), dans laquelle l'application dans la deuxième station de peinture de base a lieu au moyen d'un applicateur sans pulvérisation excessive (11),
e) une troisième station de peinture de base pour l'application d'une deuxième couche de peinture de base sur la surface externe (15) du composant à peindre (7), dans laquelle l'application dans la troisième station de peinture de base a lieu au moyen d'un applicateur sans pulvérisation excessive (11) ou au moyen d'un pulvérisateur (9),
f) en option une première station de séchage pour le séchage intermédiaire de la première couche de peinture de base et de la deuxième couche de peinture de base,
g) une première station de vernissage pour l'application d'une couche de vernis à l'intérieur du composant (7) et sur la zone autour des arêtes du composant (13), dans laquelle l'application dans la première station de vernissage a lieu au moyen d'un pulvérisateur (9) qui émet un jet de pulvérisation de vernis,
h) une deuxième station de vernissage pour l'application d'une couche de vernis sur la surface externe (15) du composant à peindre (7), dans laquelle l'application dans la deuxième station de vernissage a lieu au moyen d'un applicateur sans pulvérisation excessive (11), plus particulièrement au moyen d'une tête d'impression (11) et
i) une deuxième station de séchage pour le séchage de la couche de vernis.

15. Procédé de peinture pour la peinture de composants (7) avec une peinture, plus particulièrement pour la peinture de composants de carrosserie de véhicules automobiles, avec les étapes suivantes :
a) transport du composant à revêtir (7) au moyen d'un convoyeur (6) le long d'une ligne de peinture vers une première cabine de peinture (1),
b)
c) application d'une peinture sur le composant à peindre (7) dans la première cabine de peinture (1) au moyen d'un appareil d'application globalement sans pulvérisation excessive, plus particulièrement au moyen d'une tête d'impression (11),
d) dans laquelle les surfaces externes (15) des composants à peindre (7) sont peintes avec l'appareil d'application sans pulvérisation excessive (11),
**caractérisé en ce que**
e) l'installation de peinture comprend un pulvérisateur (9) qui applique un brouillard de pulvérisation de peinture,
f) les surfaces internes (17) des composants à peindre (7) sont peintes avec le pulvérisateur (9), qui applique un brouillard de pulvérisation de peinture et
g) les zones (19) autour des arêtes (13) des composants à peindre (7) sont peintes avec le pulvérisateur (9).
